# EUROPÄISCHE PATENTSCHRIFT

(11) **EP 4 352 832 B1**
(45) Veröffentlichungstag und Bekanntmachung des Hinweises auf die Patenterteilung: **30.04.2025**
(21) Anmeldenummer: 22751640.8
(22) Anmeldetag: 03.06.2022
(51) Int. Cl.: H01R 13/627, H01R 13/633

(54) **VERRIEGELUNGSEINRICHTUNG FÜR LEITUNGSVERBINDER**
LOCKING DEVICE FOR LINE CONNECTORS
DISPOSITIF DE VERROUILLAGE POUR CONNECTEURS DE LIGNES

(30) Priorität: 10.06.2021 DE 102021115005
(43) Veröffentlichungstag der Anmeldung: 17.04.2024
(73) Patentinhaber: HARTING Electric Stiftung & Co. KG, 32339 Espelkamp (DE)
(72) Erfinder: SPILKER, Nicole, 32339 Espelkamp (DE); WESSELER, Daniel, 32339 Espelkamp (DE); KRÄMER, Joachim, 32339 Espelkamp (DE)
(74) Vertreter: Ter Meer Steinmeister & Partner
(86) Internationale Anmeldenummer: PCT/DE2022/100417
(87) Internationale Veröffentlichungsnummer: WO 2022/258108

(56) Entgegenhaltungen:
- EP-A1- 1 729 377
- EP-A1- 3 312 944
- DE-U1- 202015 008 407

## Beschreibung

Die Erfindung betrifft eine Verriegelungseinrichtung für Leitungsverbinder, mit einem ersten Gehäuse und einem zweiten Gehäuse, die in einer Eingriffsrichtung gegeneinander ansetzbar sind, einem Satz von elastischen Verriegelungslaschen, die durch Befestigungsorgane an dem ersten Gehäuse gehalten und verrastend an Verriegelungsvorsprüngen des zweiten Gehäuses verriegelbar sind, und mit einem in der Eingriffsrichtung auf den Gehäusen verschiebbaren Entriegelungsring, der Entriegelungsschrägen zum Überführen der Verriegelungslaschen in eine entriegelte Stellung aufweist.

Solche Verriegelungseinrichtungen dienen beispielsweise zur Verrieglung von zueinander komplementären Steckverbindern, beispielsweise elektrischen Steckverbindern, die jeweils in einem der beiden Gehäuse aufgenommen sind, so dass dadurch, dass die beiden Gehäuse aneinander verriegelt werden, auch die Steckverbinder in ihrer Eingriffsstellung gehalten werden.

Insbesondere befasst sich die Erfindung mit Verriegelungseinrichtungen für Verbinder, die relativ große Abmessungen, beispielsweise in der Größenordnung von mehreren Zentimetern aufweisen, so dass auch die zur Aufnahme der Verbinder dienenden Gehäuse entsprechend große Abmessungen haben müssen und ein relativ hohes Gewicht aufweisen. Da bei der Handhabung dieser Verbinder und der zugehörigen Gehäuse relativ große Kräfte auftreten können, gelten für die Verriegelungseinrichtungen hohe Stabilitätsanforderungen.

Aus EP 1 729 377 A1 ist eine Verriegelungseinrichtung der eingangs genannten Art bekannt, bei der die Befestigungsorgane an die Wand des ersten Gehäuses angeformt sind und Einsteckschlitze definieren, in welche die Befestigungslaschen eingesteckt werden können. Entsprechend werden auch die Verriegelungsvorsprünge des zweiten Gehäuses durch Anformungen an der Gehäusewand gebildet .

Das Deutsche Patent- und Markenamt hat in der Prioritätsanmeldung zur vorliegenden Anmeldung den folgenden Stand der Technik recherchiert: DE 36 24 678 A1, DE 20 2006 004 794 U1, DE 12 44 499 A, US 6,030,244 A und EP 1 729 377 A1.

Aufgabe der Erfindung ist es, eine Verriegelungseinrichtung zu schaffen, die sich rationell in einer Vielzahl von Varianten für Verbinder mit unterschiedlichen Abmessungen und unterschiedlichen Stabilitätsanforderungen herstellen lässt.

Diese Aufgabe wird erfindungsgemäß dadurch gelöst, dass die Befestigungsorgane und die Verriegelungsvorsprünge als Zapfen ausgebildet sind, die in Umfangswände der beiden Gehäuse eingelassen sind.

Bei dieser Verriegelungseinrichtung braucht somit keines der beiden Gehäuse besondere Anformungen für die Verriegelungslaschen aufzuweisen. Damit können die Werkzeugkosten für die Fertigung der Gehäuse beträchtlich reduziert werden. Für eine stabile Anbringung der Befestigungsorgane und der Verriegelungsvorsprünge genügt es, geeignete Bohrungen in den Gehäusewänden auszubilden, in denen dann die zapfenförmigen Befestigungsorgane und Verriegelungsvorsprünge verankert werden, beispielsweise mittels Gewinde- oder Nietverbindungen. Die Anzahlen und Positionen der Verriegelungslaschen lassen sich dann flexibel an die jeweilige Form und Größe der Gehäuse und die Stabilitätsanforderungen anpassen.

Vorteilhafte Ausgestaltungen der Erfindung sind in den Unteransprüchen angegeben. In einer Ausführungsform werden die Befestigungsorgane und die Verriegelungsvorsprünge durch Nietzapfen gebildet. Die Verriegelungsvorsprünge können dann einfach durch Nietköpfe dieser Zapfen gebildet werden. Die Befestigungslaschen können beispielsweise durch Federbleche gebildet werden, die jeweils ein Loch für den zur Befestigung dienenden Nietzapfen aufweisen. In einer gegenüber dem Nietloch versetzten Position können diese Federbleche eine Auflaufschräge für den Verriegelungsvorsprung sowie ein weiteres Loch aufweisen, in das im verriegelten Zustand der Verriegelungsvorsprung eingreift. Wenn dann das erste Gehäuse an das zweite Gehäuse angesetzt wird, so laufen die Auflaufschrägen der Federbleche auf die Verriegelungsvorsprünge auf und werden dadurch elastisch aufgeweitet, bis die Verriegelungsvorsprünge in den Öffnungen der Federbleche einrasten. Auf diese Weise wird eine zugfeste Verbindung zwischen den beiden Gehäusen geschaffen, die sich nur dadurch wieder lösen lässt, dass die Federbleche mit Hilfe der Entriegelungsschrägen des Entriegelungsrings von den Wänden des zweiten Gehäuses weggebogen werden, so dass sie die als Verriegelungsvorsprünge dienenden Nietköpfe wieder frei geben. Die Auflaufschrägen der Federbleche können zugleich als Gegenflächen für die Entriegelungsschrägen dienen.

Im folgenden wird ein Ausführungsbeispiel anhand der Zeichnung näher erläutert.

Es zeigen:
- Fig. 1: einen axialen Schnitt durch zwei miteinander verriegelte Gehäuse einer erfindungsgemäßen Verriegelungseinrichtung;
- Fig. 2: die Verriegelungseinrichtung nach Fig. 1 im entriegelten Zustand;
- Fig. 3: eine Frontansicht der beiden nach Entriegelung voneinander gelösten Gehäuse; und
- Fig. 4: eine Seitenansicht der aneinander verriegelten Gehäuse.

In Fig. 1 sind in einem axialen Schnitt ein erstes Gehäuse 10 und ein zweites Gehäuse 12 gezeigt, die in einer Eingriffsrichtung A aneinander angesetzt und miteinander verriegelt sind. Jedes der beiden Gehäuse 10, 12 dient zur Aufnahme einer von zwei komplementären Komponenten eines nicht gezeigten Steckverbinders, beispielsweise eines elektrischen Steckverbinders. Im Inneren weisen beide Gehäuse 10, 12 Einbauten 14, 16 auf, die zum Positionieren und Fixieren der Komponenten des Steckverbinders dienen. Das erste Gehäuse 10 weist außerdem in der Wand, die in Fig. 1 in der Innenansicht gezeigt ist, eine Durchführung 18 für ein elektrisches Anschlusskabel auf.

In den beiden im Schnitt dargestellten Wänden des ersten Gehäuses 10 sind Griffmulden 20 gebildet. Als Beispiel kann angenommen werden, dass das Gehäuse in der Breite so dimensioniert ist, dass es gerade noch mit dem Daumen und den Fingern einer Hand umspannt werden kann.

Die beiden Gehäuse 10, 12 können aus Kunststoff oder auch aus Metall hergestellt sein.

Das zweite Gehäuse 12 weist an seinem oberen Rand eine Dichtung 22 auf, auf die das erste Gehäuse 10 mit seinem unteren Rand aufgesetzt ist.

In der Nähe seines unteren Randes weist das erste Gehäuse 10 in den beiden im Schnitt dargestellten Seitenwänden jeweils zwei Nietzapfen 24 auf, von denen jeweils nur einer sichtbar und im Schnitt dargestellt ist. Jeder Nietzapfen 24 durchgreift auf der Gehäuseaußenseite ein Nietloch einer Verriegelungslasche 26, die im gezeigten Beispiel durch einen Streifen aus Federstahlblech gebildet wird. Ein gekröpfter oberer Rand der Verriegelungslasche greift in eine flache Mulde 28 ein, die in der Außenwand des ersten Gehäuses 10 gebildet ist. Dadurch wird die Verriegelungslasche 26 so positioniert, dass sie sich von dem Nietzapfen 24 aus vertikal nach unten erstreckt. Durch den Kopf des Nietzapfens 24 wird die Verriegelungslasche in fester Anlage an der Außenwand des Gehäuses 10 gehalten. Ein unterhalb des Nietzapfens 24 liegender Teil der Verriegelungslasche ist von der Gehäusewand weg gebogen und läuft dann schräg nach unten auf die Außenfläche der Wand des zweiten Gehäuses 12 zu. In diesem schräg auf das zweite Gehäuse 12 zulaufenden Abschnitt hat die Verriegelungslasche ein Langloch 30, das von einem Verriegelungsvorsprung 32 des zweiten Gehäuses 12 durchgriffen wird. Bei diesem Verriegelungsvorsprung 32 handelt es sich um den Kopf eines weiteren Nietzapfens 34, der fest in die Umfangswand des zweiten Gehäuses 12 eingenietet ist. Unterhalb des Nietzapfens 34 bildet die Verriegelungslasche 26 eine von der Gehäusewand abgespreizte Auflaufschräge 36.

Die beiden Gehäuse 10, 12 sind in Höhe der Dichtung 22 von einem Entriegelungsring 38 umgeben, der innenseitig für jede Verriegelungslasche eine Tasche 40 bildet, in der die Köpfe der Nietzapfen 24 und 34 sowie die Verriegelungslasche 26 aufgenommen sind. An seinem unteren Rand bildet der Entriegelungsring 38 eine Entriegelungsschräge 42, die sich in dem in Fig. 1 gezeigten Zustand etwas unterhalb der Auflaufschräge 36 der Verriegelungslasche befindet.

Der Entriegelungsring 38 ist axial, also parallel zu der Eingriffsrichtung A verschiebbar am ersten Gehäuse 10 geführt. Der obere Rand der Tasche 40 bildet einen Anschlag für den Kopf des Nietzapfens 24, wodurch das Bewegungsspiel des Entriegelungsrings nach unten in Fig. 1 begrenzt wird. Weiter oberhalb weist der Entriegelungsring zwei auf gleicher Höhe liegende Vorsprünge 44 auf, die jeweils in eine der Mulden 28 eingreifen und so das Bewegungsspiel des Verriegelungsrings nach oben begrenzen.

Das erste Gehäuse 10 kann auf die folgende Weise auf dem zweiten Gehäuse 12 montiert und an diesem verriegelt werden. Zunächst wird Entriegelungsring 38 in seine untere Endlage geschoben oder er fällt von selbst in die untere Endlage, wenn das erste Gehäuse 10 an seinem oberen Teil erfasst wird. Das Gehäuse 10 wird dann auf die Dichtung 22 aufgesetzt, wobei der Verriegelungsring 38 mit seinem unteren Teil über die Köpfe der Nietzapfen 34 hinweggeschoben wird. Die Verriegelungslaschen 26 laufen mit ihren Auflaufschrägen 36 auf die Köpfe dieser Nietzapfen 34 auf und werden dadurch vorübergehend elastisch nach außen gespreizt. Sobald die unteren Ränder der Langlöcher 30 die Nietköpfe passiert haben, federn die Verriegelungslaschen elastisch in die in Fig. 1 gezeigte Stellung zurück, und die Verriegelung ist hergestellt. Die Teile des Entriegelungsrings 38, die den Boden der Taschen 40 bilden, verhindern, dass die Verriegelungslaschen 26 elastisch gespreizt werden und sich von den Verriegelungsvorsprüngen 32 lösen.

Wenn die Verriegelung gelöst werden soll, so wird der Entriegelungsring 38 nach oben in die in Fig. 2 gezeigte Position gezogen. Dabei gleiten die Entriegelungsschrägen 42 auf die nach außen gebogenen unteren Enden der Verriegelungslaschen 26 auf und bewirken deren Spreizung. Da sich der Verriegelungsring 38 insgesamt nach oben bewegt hat, können die Verriegelungslaschen 26 so weit gespreizt werden, bis der Teil, der das Langloch 30 bildet, am Boden der Tasche 40 anliegt und der Verriegelungsvorsprung 32 aus dem Langloch ausgetreten ist. Der Verriegelungsring 38 erreicht dabei seine obere Endlage. Wenn er weiter nach oben gezogen wird, so wird folglich das erste Gehäuse 10 von dem zweiten Gehäuse 12 abgezogen. Im weiteren Verlauf dieser Abzugsbewegung bewegen sich die Teile des Entriegelungsrings, die die Entriegelungsschrägen 42 bilden, aufwärts an den Verriegelungsvorsprüngen 32 vorbei, bis schließlich auch der Verriegelungsring 38 vollständig von dem zweiten Gehäuse freigekommen ist. Sobald der Entriegelungsring losgelassen wird, sorgen die Schwerkraft und die Rückstellkräfte der Verriegelungslaschen 26 dafür, dass der Entriegelungsring relativ zum ersten Gehäuse 10 wieder in die Ausgangsstellung nach Fig. 1 zurückkehrt.

Fig. 3 zeigt eine Ansicht, in der die Gehäuse 10, 12 ganz voneinander gelöst sind, der Entriegelungsring 38 sich aber noch in seiner angehobenen Position relativ zum Gehäuse 10 befindet. In dieser Ansicht ist zu erkennen, dass der Entriegelungsring 38 längs einer Teilungsnaht 46 in zwei miteinander verrastete Halbschalen unterteilt ist. Das untere Gehäuse 12 hat an seinem unteren Rand auf der Vorderseite und auf der Rückseite einen Anschlussflansch 48, der den Anbau an ein nicht gezeigtes weiteres Bauteil ermöglicht.

Fig. 4 zeigt eine Seitenansicht der Gehäuse 10, 12 im verriegelten Zustand. Die Seitenwände des Gehäuses 10, von denen eine in dieser Ansicht teilweise sichtbar ist, haben zwei Mulden 28, in denen jeweils einer der Vorsprünge 40 geführt ist. Die Vorsprünge 44 befinden sich an einem dreieckigen Fortsatz, der den betreffenden Schenkel des Entriegelungsrings 38 nach oben verlängert. Am unteren Rand dieses Schenkels sind zwei Sätze von Entriegelungsschrägen 42 gebildet, je ein Satz für jede der beiden Verriegelungslaschen, die sich auf dieser Seite des Gehäuses 10 befinden. In der Mitte dieses Schenkels des Entriegelungsrings ist eine Griffmulde 50 gebildet, die das Erfassen und Verstellen des Entriegelungsrings erleichtert.

## Patentansprüche

1. Verriegelungseinrichtung für Leitungsverbinder, mit einem ersten Gehäuse (10) und einem zweiten Gehäuse (12), die in einer Eingriffsrichtung (A) gegeneinander ansetzbar sind, einem Satz von elastischen Verriegelungslaschen (26), die durch Befestigungsorgane an dem ersten Gehäuse (10) gehalten und verrastend an Verriegelungsvorsprüngen (32) des zweiten Gehäuses (12) verriegelbar sind, und mit einem in der Eingriffsrichtung (A) auf den Gehäusen (10, 12) verschiebbaren Entriegelungsring (38), der Entriegelungsschrägen (42) zum Überführen der Verriegelungslaschen (26) in eine entriegelte Stellung aufweist, **dadurch gekennzeichnet, dass** die Befestigungsorgane und die Verriegelungsvorsprünge (32) als Zapfen (24, 34) ausgebildet sind, die in Umfangswände der beiden Gehäuse (10, 12) eingelassen sind.

2. Verriegelungseinrichtung nach Anspruch 1, bei der die Zapfen (24, 34) Nietzapfen sind.

3. Verriegelungseinrichtung nach Anspruch 1 oder 2, bei der die Verriegelungslaschen (26) als Federbleche ausgebildet sind, die mittels der Nietzapfen (24) außenseitig an die Wände des ersten Gehäuses (10) angenietet sind.

4. Verriegelungseinrichtung nach einem der vorstehenden Ansprüche, bei dem jede Verriegelungslasche (26) eine Öffnung (30) für den Eingriff des Verriegelungsvorsprungs (32) aufweist, der durch den Kopf eines der Nietzapfen (34) gebildet wird.

5. Verriegelungseinrichtung nach einem der vorstehenden Ansprüche, bei dem jede Verriegelungslasche (26) an ihrem dem zweiten Gehäuse (10) zugewandten Ende einen nach außen gespreizten Abschnitt aufweist, der eine Auflaufschräge (36) für den Verriegelungsvorsprung (32) bildet.

6. Verriegelungseinrichtung nach Anspruch 5, bei der die Entriegelungsschrägen (42) des Entriegelungsrings (38) so angeordnet sind, dass sie an den gespreizten, die Auflaufschrägen (36) bildenden Abschnitten der Verriegelungslaschen (26) angreifen.

7. Verriegelungseinrichtung nach einem der vorstehenden Ansprüche, bei der der Entriegelungsring (38) für jede der Verriegelungslaschen (26) innenseitig eine Tasche (40) aufweist, die in der Verriegelungsstellung die Verriegelungslasche (26) sowie die zugehörigen Nietköpfe der Nietzapfen (24, 34) aufnimmt und die Auswärts-Schwenkbewegung der Verriegelungslasche begrenzt.

8. Verriegelungseinrichtung nach einem der vorstehenden Ansprüche, bei der der Verschiebeweg des Entriegelungsrings (38) relativ zum ersten Gehäuse (10) in beiden Richtungen durch Anschläge begrenzt ist.

9. Verriegelungseinrichtung nach den Ansprüchen 7 und 8, bei der einer der Anschläge durch ein Ende der Tasche (40) und durch den Nietkopf des Nietzapfens (24) gebildet wird, der das Befestigungsorgan für die Verriegelungslasche (26) bildet.

10. Verriegelungseinrichtung nach Anspruch 8 oder 9, bei der einer der Anschläge durch einen Vorsprung (44) gebildet wird, der von dem Entriegelungsring (38) in Richtung auf die Umfangswand des ersten Gehäuses (10) vorspringt und in eine in dieser Umfangswand gebildete Mulde (28) eingreift.

## Claims

1. A locking device for line connectors, comprising: a first housing (10) and a second housing (12), which can be placed against one another in an engagement direction (A); a set of elastic locking clips (26), which are retained on the first housing (10) by fastening members and can be locked with snap action on locking protrusions (32) of the second housing (12); and an unlocking ring (38), which can be displaced on the first housing (10) and the second housing (12) in the engagement direction (A) and has unlocking slopes (42) for transferring the locking clips (26) into an unlocked position, **characterized in that** the fastening members and the locking protrusions (32) are pins (24, 34) which are embedded in circumferential walls of the first housing (10) and the second housing (12).

2. The locking device as claimed in claim 1, wherein the pins (24, 34) are rivet pins.

3. The locking device as claimed in claim 1 or 2, wherein the locking clips (26) are spring plates which are riveted to an outside of walls of the first housing (10) by the rivet pins (24).

4. The locking device as claimed in any of the preceding claims, wherein each locking clip (26) has an opening (30) for engaging a respective one of the locking protrusions (32), which is formed by a head of one of the rivet pins (34).

5. The locking device as claimed in any of the preceding claims, wherein each of the locking clips (26), at its end which is directed toward the second housing (1), has an outward-spread portion which forms a run-on slope (36) for one of the locking protrusions (32).

6. The locking device as claimed in claim 5, wherein the unlocking slopes (42) of the unlocking ring (38) are arranged such that they act on the outward-spread portions of the locking clips (26), these portions forming the run-on slopes (36).

7. The locking device as claimed in any of the preceding claims, wherein, for each of the locking clips (26), the unlocking ring (38) has, on its inside, a pocket (40) which, in a locked position, receives the respective locking clip (26) and also associated rivet heads of the rivet pins (24, 34) and limits an outward-pivoting movement of the respective locking clip.

8. The locking device as claimed any of the preceding claims, wherein a displacement path of the unlocking ring (38) relative to the first housing (10) is delimited in both directions by stops.

9. The locking device as claimed in claims 7 and 8, wherein one of the stops is formed by one end of the pocket (40) and by the rivet head of the rivet pin (24), which forms the fastening member for the locking clip (26).

10. The locking device as claimed in claim 8 or 9, wherein one of the stops is formed by a protrusion (44) which protrudes from the unlocking ring (38) towards the circumferential wall of the first housing (10) and engages in a hollow (28) formed in this circumferential wall.

## Revendications

1. Dispositif de blocage pour des connecteurs de ligne, comportant un premier boîtier (10) et un second boîtier (12) qui peuvent être placés l'un contre l'autre dans une direction d'engagement (A), un ensemble de languettes de blocage élastiques (26) qui sont maintenues sur le premier boîtier (10) par des organes de fixation et qui peuvent être bloquées par enclenchement dans des saillies de blocage (32) du second boîtier (12), et comportant une bague de déblocage (38) qui peut être déplacée sur les boîtiers (10, 12) dans la direction d'engagement (A), laquelle bague de déblocage comporte des rampes de déblocage (42) pour faire passer les languettes de blocage (26) dans une position débloquée, **caractérisé en ce que** les organes de fixation et les saillies de blocage (32) sont réalisés sous forme de tenons (24, 34) qui sont insérés dans des parois circonférentielles des deux boîtiers (10, 12).

2. Dispositif de blocage selon la revendication 1, dans lequel les tenons (24, 34) sont des tenons rivetés.

3. Dispositif de blocage selon la revendication 1 ou 2, dans lequel les languettes de blocage (26) sont réalisées sous forme de tôles élastiques à ressort qui sont rivetées à l'extérieur des parois du premier boîtier (10) au moyen des tenons rivetés (24).

4. Dispositif de blocage selon l'une des revendications précédentes, dans lequel chaque languette de blocage (26) comporte une ouverture (30) pour l'engagement de la saillie de blocage (32) qui est formée par la tête de l'un des tenons rivetés (34).

5. Dispositif de blocage selon l'une des revendications précédentes, dans lequel chaque languette de blocage (26) comporte, à son extrémité dirigée vers le second boîtier (10), une partie écartée vers l'extérieur, qui forme un plan incliné (36) pour la saillie de blocage (32).

6. Dispositif de blocage selon la revendication 5, dans lequel les rampes de déblocage (42) de la bague de déblocage (38) sont agencées de telle sorte qu'elles s'engagent sur les parties des languettes de blocage (26) formant des plans inclinés (36).

7. Dispositif de blocage selon l'une des revendications précédentes, dans lequel la bague de déblocage (38) pour chacune des languettes de blocage (26) comporte, à l'intérieur, une cavité (40) qui, dans la position de blocage, reçoit la languette de blocage (26) ainsi que les têtes de rivet associées des tenons rivetés (24, 34) et limite le mouvement de pivotement vers l'extérieur de la languette de blocage.

8. Dispositif de blocage selon l'une des revendications précédentes, dans lequel le trajet de déplacement de la bague de déblocage (38) par rapport au premier boîtier (10) est limité dans les deux directions par des butées.

9. Dispositif de blocage selon les revendications 7 et 8, dans lequel l'une des butées est formée par une extrémité de la cavité (40) et par la tête de rivet du tenon riveté (24) qui forme l'organe de fixation pour la languette de blocage (26).

10. Dispositif de blocage selon la revendication 8 ou 9, dans lequel l'une des butées est formée par une saillie (44) qui fait saillie à partir de la bague de déblocage (38) en direction de la paroi circonférentielle du premier boîtier (10) et qui s'engage dans un creux (28) formé dans cette paroi circonférentielle.
